# EUROPÄISCHE PATENTANMELDUNG

(11) **EP 1 493 360 A1**
(43) Veröffentlichungstag der Anmeldung: **05.01.2005**
(21) Anmeldenummer: 04386014.7
(22) Anmeldetag: 19.04.2004
(51) Int. Cl.: A47C 19/20, A47C 19/22

(54) **Mehrstöckiges Bett**

(30) Priorität: 27.06.2003 GR 2003100280
(71) Anmelder: Sdralias, Panagiotis, 112 55 Athen (GR)
(72) Erfinder: Sdralias, Panagiotis, 112 55 Athen (GR)

(57) **Zusammenfassung**

Die Erfindung entspricht einem mehrstöckigen Bett mit schiebenden oder abklappenden Schreibtischen (Zeichnung 1).

Das mehrstöckige Bett - in unsere Falle vier stockige - besteht aus zwei festen Betten, die zusammen verbindet sind (Zeichnung 2) und zwei Rollbetten, eins davon hat zwei Schiebenschreibtischen, die zu benutzen einfach nach außen ziehen sollen.

Die Betten zu benutzen müssen wir erstens das Bett des 3^{es} Stockes bis die andere Seite des Zimmers ziehen, danach das Bett des 2^{es} Stockes bis an das Bett des 3^{es} Stockes (Zeichnung 4). Setzen wir die Schutzgittern auf das Bett des 2^{es}, 3^{es} und 4^{es} Stockes ein, die bis jetzt mit die Leiter und die Bettdecken an den freien Platz zwischen die Betten waren. Auf das Bett des 3^{es} Stockes kommen wir durch das Bett des 2^{es} Stockes und auf das 4^{es} mit die Hilfe des Leiters. Wir nehmen dem umgekehrten Weg, wenn wir die nicht mehr brauchen.

Das Bett kann drei oder mehrstöckig sein und ein oder mehr Schreibtischen haben.

Die Vorteile des mehrstöckiges Bett sind: es ist praktisch, braucht wenig Platz und hat genug Lagerräumen.

## Beschreibung

Die Erfindung entspricht einem mehrstöckigen Bett mit schiebenden oder abklappenden Schreibtischen (Zeichnung 1).

Die Vorteile dieser Erfindung sind die große Platzersparung und die leichte Lagerung der Bettdeckungen. Das ganze System - in unserem Falle - besteht aus zwei feste Betten 1^{e} Stock und 4^{e} Stock die zusammen auf die hintere Seite verbunden sind (Zeichnung 2) und aus zwei Rollbetten, die zwischen die Betten des 1^{es} und 4^{es} Stockes eingesetzt werden.

Die zwei schiebenden Schreibtische befinden sich unter das Bett des 3^{es} Stockes (Zeichnung 1).

Wenn die Betten nicht zur Benutzung sind und das eine über das andere stehen, (Zeichnung 1) gibt viel Platz dazwischen, daß die Schutzgittern aus die drei Betten des 2^{es}, 3^{es}, 4^{es} Stockes, die Spezial-Leiter und die Bettdeckungen von alle, reingesetzt werden können.

Im Fall, daß wir die Schreibtische zur Benutzung möchten, schieben wir die Tischplatten, die unter das Bett des 3^{es} Stockes befinden einfach wie ein Schubladen nach außen und haben gleich zwei schöne Schreibtische zu nutzen, wenn wir die nicht mehr brauchen schieben wir die einfach wieder nach innen.

Wenn wir die Betten zur Benutzung möchten, greifen wir das Bett des 3^{es} Stockes von die zwei Griffe und ziehen sie nach außen, mit Hilfe der vier Rädern, die in der unterem Teil der Beine sich befinden, bis an die andere Seite des Zimmers. Danach fassen wir das Bett des 2^{es} Stockes mit der gleichen Weise und ziehen wir es genauso mit Hilfe der vier Rädern bis an das Bett des 3^{es} Stockes und setzen wir die Schutzgittern auf das Bett des 2^{es}, 3^{es} und 4^{es} Stockes ein. So haben wir schon vier Betten fertig zu benutzen, die zwei - das 1^{es} und 4^{es} Stockes- das eine über das andere, wie ein zwei stockiges Bett und die andere zwei nebeneinander wie eine Treppe (Zeichnung 4). Auf das Bett des 3^{es} Stockes kommen wir durch das Bett des 2^{es} Stockes und auf das Bett des 4^{es} Stockes durch eine spezial Leiter.

Wenn wir die Betten nicht benützen, liegen wir die Bettdecken, die Leiter und die Schutzgittern auf die Betten des 1^{es}, 2^{es} und 3^{es} Stockes und schieben wir erst das Bett des 2^{es} Stockes auf seinem Platz und dann das Bett des 3^{es} Stockes auch (Zeichnung 1).

Der Platz die jetzt in das Zimmer alle vier Betten einnehmen ist gleich mit einem Bett nur.

Am Ende möchten wir mitteilen, daß das Bett kann auch drei stockig sein oder noch mehr und auf die Seite oder Seiten ein oder zwei aufklappende Schreibtische eingesetzt werden, die nach oben oder nach unten geklappt werden können (Zeichnung 5, 6, 7, 8).

## Patentansprüche

1. Das mehrstöckige Bett, in unsere Falle, vier stockiges besteht aus zwei feste Betten und zwei Rollbahre, die zwischen das erste und vierte Bett eingesetzt werden. In dem unteren Teil des dritten Bettes befinden sich zwei Schiebenplatte, die wenn wir nach außen ziehen, können wir als Schreibtische nutzen. Für die Nutzung des Bettes müssen wir erst das Bett des 3^{es} Stockes bis die andere Seite Zimmers schieben und danach das Bett des 2^{es} Stockes bis an das Bett des 3^{es} Stockes. Auf das Bett des 2^{es}, 3^{es} und 4^{es} Stockes müssen wir die Schutzgittern einsetzen und die Leiter daß wir auf das Bett des 4^{es} Stockes einsteigen können. Die Leiter, die Schutzgittern und die Bettdecken waren bis jetzt in dem Freiplatzen die zwischen die Betten gaben.

2. Das mehrstöckige Bett, wie an den Patentanspruch 1 beschrieben ist kann auch mit drei stock sein.

3. Das mehrstöckige Bett, wie an den Patentanspruch 1 beschrieben ist kann auch mit mehreren Stöcken sein.

4. Das mehrstöckige Bett, wie an den Patentanspruch 1 beschrieben ist kann auch eine oder mehreren schieben oder heben nach unten oder nach oben Schreibtischen haben.
